# EUROPÄISCHE PATENTSCHRIFT

(11) **EP 0 388 667 B1**
(45) Veröffentlichungstag und Bekanntmachung des Hinweises auf die Patenterteilung: **20.01.1993**
(21) Anmeldenummer: 90103805.9
(22) Anmeldetag: 27.02.1990
(51) Int. Cl.: B04B 5/04

(54) **Zentrifugenrotor mit Einsatzröhrchen**
Centrifuge rotor with test-tubes to be inserted in the rotor
Rotor centrifuge avec tubes d'essai à insérer dans le rotor

(30) Priorität: 21.03.1989 DE 8903511 U
(43) Veröffentlichungstag der Anmeldung: 26.09.1990
(73) Patentinhaber: Firma Andreas Hettich, D-78503 Tuttlingen (DE)
(72) Erfinder: Eberle, Günter, D-7200 Tuttlingen (DE)
(74) Vertreter: Riebling, Peter, Dr.-Ing.

(56) Entgegenhaltungen:
- AT-B- 65 736
- CH-A- 296 421
- FR-A- 2 107 154
- US-A- 3 420 437

## Beschreibung

Die Erfindung betrifft einen Zentrifugenrotor mit Einsatzröhrchen, die in dem Rotor geschleudert werden nach dem Oberbegriff des Patentanspruchs 1.

Ein derartiger Zentrifugenrotor mit Einsatzröhrchen die in dem Rotor geschleudert werden, wobei eine Abstützung am Innenumfang des umlaufenden Rotors stattfindet, ist bereits aus der CH-PS 296 421 bekannt. Dort ist zwar bereits der Rotor mit einzelnen Stegen ausgerüstet, die ein Schwenklager bilden, jedoch muß ein aufwendiges und relativ schweres Zentrifugengehänge verwendet werden, welches mit einem Henkel die Stege übergreift. Die Einsatzröhrchen selbst können nicht direkt an den Stegen befestigt werden, sondern werden in das Zentrifugengehänge eingesetzt. Hierdurch ergibt sich der Nachteil einer relativ komplizierten Anordnung, die kostenaufwendig ist und nicht ohne weiteres betriebssicher arbeitet, wobei zusätzlich am Rotor nach innen vorspringende Ansätze vorgesehen sein müssen, um das Zentrifugengehänge auch seitlich abzustützen. Der bekannte Zentrifugenrotor ist in diesem Sinne mit dem Zentrifugengehänge auch relativ kostenungünstig und aufwendig, da der Rotor selbst nicht etwa scheibenförmig gestaltet werden kann, sondern vielmehr in an sich bekannter Art einen konisch zulaufenden Windkessel aufweist und im übrigen zusätzlich einen außen am Rotor aufgeschrumpften Stahlring aufweist.

Der vorliegenden Erfindung liegt deshalb die Aufgabe zugrunde, einen Zentrifugenrotor der eingangs genannten Art so weiterzubilden, daß er wesentlich einfacher ist, kostengünstiger hergestellt werden kann und daß er betriebssicherer bedienbar ist.

Zur Lösung der gestellten Aufgabe sind die Merkmale des kennzeichnenden Teils des Patentanspruchs 1 vorgesehen.

Wesentliches Merkmal der vorliegenden Erfindung ist also, daß die Schwenklagerung so ausgebildet ist, daß die Röhrchen direkt als Ausschwinggehänge selbst dienen und derart schwenkgelagert an der Scheibe ansetzen, so daß beim Ausschwingen dieser Röhrchen diese sich axial einwärts verschieben und hierdurch das Schwenklager entlastet wird und nicht mehr an der Kraftübertragung teilnimmt.

Die gesamte Zentrifugalkraft wird also über die Röhrchen und den Bodenbereich dieser Röhrchen auf die umlaufende Abkröpfung der Scheibe übertragen und von der Scheibe unmittelbar auf die Nabe des Rotors.

Damit entfallen lastübertragende Verbindungen von der Scheibe beispielsweise über den Windkessel oder über den Deckel.Bei der Erfindung kann vielmehr in einfacher Art der Rotor als Scheibe ausgebildet sein, die lediglich eine Abkröpfung aufweist.

Die Scheibe ist also selbsttragend, und damit ist es nun erstmals möglich, einen diskusartig flachen Rotorkessel zu entwerfen, der auch vollkommen ohne Windkessel und ohne Deckel funktionieren könnte.

Daraus ergibt sich, daß der Windkessel selbst nicht mehr an der Lastübertragung teilnimmt und daß das einzige lastübertragende Teil die einfach herzustellende Scheibe mit der daran ansetzenden Abkröpfung ist, die bevorzugt werkstoffeinstückig mit der Nabe selbst verbunden ist.

Selbstverständlich ist es auch möglich, die Nabe und die Scheibe in ihren nabennahen Berührungsbereich voneinander zu trennen und über entsprechende Befestigungsmittel miteinander zu verbinden. Eine derartige Verbindung erfolgt beispielsweise über eine Verklebung, Verschweißung, Verpressung oder dgl.

Wesentlicher Vorteil gegenüber der bekannten Anordnung ist also, daß ein schweres Zentrifugengehänge vermieden wird und daß die Untersuchungsgefäße (Röhrchen) selbst direkt als Ausschwinggehänge dienen, was bisher nicht erreicht werden konnte. In Verbindung damit stellt sich nun der Rotor selbst als einfaches scheibenförmiges Teil dar mit lediglich einer Abkröpfung am Rand.

Die Schwenklager zwischen der Scheibe und den zugeordneten Probengefäßen (Röhrchen) dienen also nur im ganz extrem niedrigen Drehzahlbereich der Lastübertragung, bis nämlich die Röhrchen ausgeschwungen sind und mit ihrem Bodenbereich an der Innenwandung der Abkröpfung der Scheibe anliegen und hierbei gleichzeitig in radialer Richtung einwärts sich verschieben und so die Schwenklager von jeglicher Kraftübertragung befreien. Die Schwenklager können deshalb als einfache Stege in dem Rotor ausgebildet werden. Bei der bekannten Anordnung mußte für das Zentrifugengehänge eine aufwendigere Achse verwendet werden.

Statt also teurer Zentrifugengehänge, die in der Regel als Metallbecher ausgebildet sind, können hier einfache Kunststoffröhrchen verwendet werden mit einem relativ schwach dimensionierten Henkel und entsprechend einfachen Stegen, und dadurch werden die Herstellungskosten einer derartigen Anordnung wesentlich vermindert.

Von Vorteil ist es, daß die Schwenklagerung exzentrisch, d. h. also außerhalb des Gewichtsschwerpunktes des Röhrchens und oberhalb des Röhrchens ansetzt.

Wenn man erfindungsgemäß eine exzentrische Lagerung verwendet, d. h. ein Schwenklager, welches oberhalb des Röhrchens möglichst an der Außenseite des Röhrchens ansetzt, dann erreicht man, daß die ausschwingenden Röhrchen (soweit kein Anschlag vorhanden wäre) sogar über ihre horizontale Lage nach oben schwingen würden.

Erfindungsgemäß ist jedoch eine Scheibe vorgesehen, welche damit gleichzeitig radial äußere und horizontale Anschläge für das Röhrchen bildet, so daß die Röhrchen durch die Scheibe genau in eine horizontale Lage ausschwingend begrenzt werden.

Die Scheibe dient also nicht nur als kraftübertragendes Element für die Zentrifugalkraft, sondern gleichzeitig auch als Schwenkanschlag für die horizontal ausschwingenden Röhrchen.

Bei der Erfindung besteht das Schwenklager aus einzelnen Stegen, die im Zwischenraum zwischen radial auswärts gerichteten Ausnehmungen vorhanden sind. Durch die eine radial einwärts gerichtete Ausnehmung kann somit das Röhrchen mit seinem Öffnungsbereich einschwingen bzw. hochschwingen, wenn es im Ruhebereich ist und die andere Öffnung dient dann dazu, daß der henkelartige Ansatz am Röhrchen durch diese Öffnung nach unten durch die Scheibe hindurchgreifen kann.

Die Formgebung der Ausnehmungen der radial hintereinander liegenden Ausnehmungen ist relativ gleichgültig; es muß nur dafür gesorgt werden, daß durch die eine Ausnehmung die Öffnung des Röhrchens ausschwingen kann und durch die andere Öffnung der Henkel in die Scheibe hineintauchen kann. Diese Ausnehmungen können also als runde oder ovale Ausnehmungen oder auch als Schlitze ausgebildet sein.

Der Zwischenbereich zwischen diesen Ausnehmungen, der durch das Material der Scheibe definiert wird, ist hierbei in einfacher Art als Steg ausgebildet, über den der Henkel greift und über den der Henkel schwenkbar gelagert ist.

Statt der Ausbildung der Stege durch das Material der Scheibe gibt es noch andere Möglichkeiten, nämlich die Stege aus einem anderen Material als dem der Scheibe zu bilden. Beispielsweise kann man einen umlaufenden Metallring (Drahtring) verwenden, der in die Scheibe eingelassen ist oder mit der Scheibe verbunden ist, oder es sich auch punktuell vorhandene Schwenklager möglich, wie z. B. Schraubenaufhängungen oder Bolzenaufhängungen oder dgl.

Die Erfindung wird nun anhand eines Ausführungsbeispieles näher beschrieben.

Es zeigen:
Figur 1: schematisiert einen Querschnitt durch einen Rotorkessel nach der Erfindung;
Figur 2: die Draufsicht auf die Anordnung nach Fig. 1 bei abgenommenem Deckel.

Der Rotorkessel 1 besteht hierbei aus einem Windkessel 3, der bevorzugt aus einem tiefgezogenen Blechmaterial besteht. Der Windkessel 3 könnte jedoch auch aus Kunststoff sein.

An der Innenseite ist eine horizontale Scheibe 2 aus einem Kunststoffmaterial oder einem Metallmaterial angeordnet, welche eine nach unten weisende Abkröpfung 4 aufweist.

Die Scheibe 2 mit der Abkröpfung 4 bildet hierbei einen Berührungsbereich 5 mit der Innenwand des Windkessels 3.

In diesem Berührungsbereich liegt lediglich eine Berührung vor, ohne Kraftübertragung; es braucht hier auch keine Verbindung wie z. B. eine Klebe- oder Nietverbindung vorgesehen zu sein, es muß nur dafür gesorgt sein, daß die Scheibe etwa passend in den Windkessel 3 eingesetzt wird.

Damit ist die Scheibe 2 leicht abnehmbar an dem Windkessel 3 befestigt, sofern die sonstige Verbindung gelöst wird.

Die Scheibe 2 ist nämlich in ihrem radial inneren Bereich bevorzugt werkstoffeinstückig mit einer Nabe 6 verbunden, die einen unteren Befestigungsring 25 aufweist, an dem ein Montagering 26 angeordnet ist und Befestigungsschrauben 7 vorhanden sind, welche den Bodenbereich des Windkessels 3 mit der Nabe 6 verbinden.

Sofern eine solche Befestigung verwendet wird ist die Scheibe 2 nicht von dem Windkessel 3 abnehmbar.

Die Nabe 6 weist an ihrer Oberseite eingelassen ein Aufnahmeteil 10 in der Mitte auf, welches ein Innengewinde aufweist. Dieses Innengewinde wird in den zugeordneten Gewindeansatz 13 eingeschraubt, der drehfest mit einem Deckelknopf 12 verbunden ist. Damit wird ein Deckel 11 auf die Scheibe 2 aufgesetzt, wobei der Deckel 11 einen äußeren umlaufenden Flansch 14 aufweist, an dessen Unterseite eine umlaufende Dichtung 15 angeordnet ist, die auf einem gleichfalls umlaufenden Flansch 27 des Windkessels aufliegt. Damit wird ein hermetisch dichter Abschluß des Rotorkessels 1 gewährleistet.

Es wird noch hinzugefügt, daß der Windkessel 3 an seinem nabennahen Teil einen inneren Flansch 8 aufweist, mit dem er über die Schrauben 7 mit dem umlaufenden Befestigungsring 25 der Nabe verbunden ist.

Die Nabe 6 weist im übrigen an der Unterseite eine zentrale Ausnehmung 9 auf, in welche die Motorantriebswelle der Zentrifuge eingreift.

Wichtig ist nun, daß in der Scheibe 2 mehrere gleichmäßig am Umfang verteilte und jeweils hintereinander liegend in radialer Richtung fluchtende Ausnehmungen 16,19 vorgesehen sind, welche der Schwenklagerung von Röhrchen 17 dienen.

Jedes Röhrchen 17 weist hierbei gemäß Figur 1 einen henkelartigen Ansatz 20 auf, der das eine Teil des Schwenklagers ist, wobei dieser henkelartige Ansatz über Stege 18 greift, die Teil der Scheibe 2 sind. Die Stege 18 sind hierbei die Zwischenräume zwischen den Ausnehmungen 16,19 der Scheibe.

In der Ruhestellung greift damit das Röhrchen 17 mit seinem oberen Öffnungsbereich durch die radial innenliegende Ausnehmung 16 in der Scheibe hindurch und der Henkel 20 taucht durch die Ausnehmung 19 unter die Unterkante der Scheibe 2.

Sobald die Zentrifuge in Betrieb gesetzt wird schwenkt das Röhrchen 17 in Pfeilrichtung 21 aus und der Boden 22 bewegt sich hierbei auf dem Schwenkradius 21. Hierbei schwenkt das Röhrchen mit seinem oberen Bereich durch die Ausnehmung 16 hindurch, der Henkel 20 taucht in die Ausnehmung 19 auf und der Boden 22 legt sich damit an die Innenwand 23 der Abkröpfung 4 an.

Wichtig ist nun, daß nach Figur 1 der Abstand 28 zwischen dem Steg 18 und der Innenwand 23 der Abkröpfung 4 kleiner ist als der Abstand 29 zwischen dem Henkel 20 und dem Boden 22 des Röhrchens 17. Nur dadurch wird gewährleistet, daß sich der Boden 22 bei der Anlage an der Innenwand 23 in axialer Richtung 24 nach innen verschiebt und hierdurch der Henkel 20 nicht mehr lastübertragend an dem Steg 18 anliegt. Der Steg 18 ist damit von der Lastübertragung befreit, und die Übertragung der Zentrifugalkraft vom Röhrchen 17 erfolgt nur noch über das Röhrchen 17 selbst über den Boden 22 auf die Abkröpfung 4 und von dort auf die Scheibe 2 und von der Scheibe unmittelbar auf die Nabe 6 des Rotors.

Daraus ergibt sich, daß der Windkessel 3 auch bei gewissen Anwendungsfällen vollständig entfallen kann, so daß nur noch ein scheibenförmiger Rotor vorhanden ist, welcher die Formgebung der Scheibe 2 aufweist. Ebenso könnte dann der Deckel 11 entfallen.

## Patentansprüche

1. Zentrifugenrotor mit Einsatzröhrchen, die in dem Rotor geschleudert werden, wobei sich die Einsatzröhrchen mit dem Bodenbereich am Innenumfang des umlaufenden Rotors abstützen und die Einsatzröhrchen sich hierbei in axialer Richtung bzw. in radialer Richtung des Rotors einwärts verschieben, wodurch das Schenklager von Zentrifugaltkraft entlastet wird,
wobei der Rotor im wesentlichen als horizontale Scheibe (2) ausgebildet ist, die eine Abkröpfung (4) aufweist, **dadurch gekennzeichnet**, daß, an der Scheibe (2) einzelne Stege (18) angeordnet sind, welche die Schwenklagerung ausbilden und daß Einsatzröhrchen (17) selbst das Ausschwinggehänge darstellen und hierbei mit einem Henkel (20) die Stege (18) übergreifen und mit dem Bodenbereich (22) an der Abkröpfung (4) anliegen, wobei der Abstand (28) zwischen den Stegen (18) und der Abkröpfung (4) kleiner ist als der Abstand (29) zwischen einem Henkel (20) und dem Boden (22) eines Einsatzröhrchens (17).

2. Zentrifugenrotor nach Anspruch 1,
**dadurch gekennzeichnet**, daß die Einsatzröhrchen (17) exzentrisch an der Scheibe (2) schwenkbar gelagert sind.

3. Zentrifugenrotor nach den Ansprüchen 1 und 2,
**dadurch gekennzeichnet**, daß in der Scheibe in radialer Richtung vor und nach den Stegen (18) in fluchtender Anordnung hintereinander Ausnehmungen (16, 19) vorgesehen sind, wobei in der Ausnehmung (16) das Einsatzröhrchen (17) mit seinem Öffnungsbereich im Ruhebereich ein- bzw. hochschwingt, während durch die Ausnehmung (19) der Henkel (20) hindurchgreift.

4. Zentrifugenrotor nach Anspruch 1,
**dadurch gekennzeichnet**, daß die Scheibe (2) in der Abkröpfung (4) selbsttragend ausgebildet ist.

5. Zentrifugenrotor nach Anspruch 1,
**dadurch gekennzeichnet**, daß die Scheibe (2) von der Nabe (6) voneinander getrennt vorgesehen und über entsprechende Befestigungsmittel miteinander verbunden sind.

6. Zentrifugenrotor nach Anspruch 1,
**dadurch gekennzeichnet**, daß die Scheibe (2) außer der Abkröpfung (4) als radialen Anschlag zusätzlich noch einen horizontalen Schwenkanschlag als Begrenzung beim Ausschwenken der Einsatzröhrchen (17) ausbildet.

7. Zentrifugenrotor nach Anspruch 1,
**dadurch gekennzeichnet**, daß als Schwenklagerung ein umlaufender Metall- bzw. Drahtring vorgesehen ist, der in die Scheibe (2) eingelassen bzw. mit ihr verbunden ist.

## Claims

1. A centrifuge rotor with small insert tubes, which are centrifuged in the rotor, in which the small insert tubes rest with the base region on the inner circumference of the revolving rotor and the small insert tubes here move inwards in axial direction or respectively in radial direction of the rotor, whereby the swivel bearing is relieved of centrifugal force, in which the rotor is constructed substantially as a horizontal disc (2), which has an angular bend (4),
characterised in that individual cross-pieces (18) are arranged on the disc (2), which form the swivel bearing and that small insert tubes (17) themselves represent the swing-out suspension and here engage over the cross-pieces (18) with a lug (20) and rest with the base region (22) against the angular bend (4), in which distance (28) between the cross-pieces (18) and the angular bend (4) is smaller than the distance (29) between a lug (20) and the base (22) of a small insert tube (17).

2. A centrifuge rotor according to Claim 1,
characterised in that the small insert tubes (17) are mounted so as to be orientable eccentrically on the disc (2).

3. A centrifuge rotor according to Claims 1 and 2,
characterised in that in the disc in radial direction before and after the cross-pieces (18) recesses (16,19) are provided, in aligned arrangement one after the other, in which in the recess (16) the small insert tube (17) swings in or up with its opening region in the rest region, whilst the lug (20) engages through the recess (19).

4. A centrifuge rotor according to Claim 1,
characterised in that the disc (2) is constructed so as to be self-supporting in the angular bend (4).

5. A centrifuge rotor according to Claim 1,
characterised in that the disc (2) is provided separated from the hub (6) and that they are connected with each other via corresponding attachment means.

6. A centrifuge rotor according to Claim 1,
characterised in that the disc (2) apart from the angle bend (4) as radial stop additionally forms a horizontal swing stop as delimitation on the swinging out of the small insert tubes (17).

7. A centrifuge rotor according to Claim 1,
characterised in that as swivel bearing a circular metal- or respectively wire ring is provided, which is let into the disc (2) or respectively is connected therewith.

## Revendications

1. Rotor centrifuge comportant des tubes qui sont centrifugés dans le rotor, étant précisé que ces tubes s'appuient, au niveau de leur zone de fond, sur la circonférence intérieure du rotor circulaire, qu'ils se déplacent vers l'intérieur dans le sens axial ou dans le sens radial du rotor, ce qui décharge le montage pivotant de la force centrifuge, et que le rotor est conçu essentiellement comme un disque horizontal (2) comportant une partie coudée (4), caractérisé en ce qu'il est prévu, sur le disque (2), des nervures individuelles (18) qui forment le montage pivotant, et en ce que des tubes (17) constituent eux-mêmes la suspension de basculement, leur oreille (20) venant en prise sur les nervures (18) tandis que leur zone de fond (22) est appliquée contre la partie coudée (4), et la distance (28) entre les nervures (18) et la partie coudée (4) étant inférieure à la distance (29) entre une oreille (20) et le fond (22) d'un tube (17).

2. Rotor centrifuge selon la revendication 1, caractérisé en ce que les tubes (17) sont montés pivotants de façon excentrique sur le disque (2).

3. Rotor centrifuge selon les revendications 1 et 2, caractérisé en ce qu'il est prévu, dans le disque, des creux (16, 19) disposés l'un derrière l'autre, dans l'alignement, avant et après les nervures (18), dans le sens radial, le tube (17) s'abaissant et se relevant par pivotement, dans le creux (16), avec sa zone d'ouverture, dans la zone de repos, tandis que l'oreille (10) vient en prise à travers le creux (19).

4. Rotor centrifuge selon la revendication 1, caractérisé en ce que le disque (2) est conçu pour être autoporteur dans la partie coudée (4).

5. Rotor centrifuge selon la revendication 1, caractérisé en ce que le disque (2) et le moyeu (6) sont prévus séparément et sont reliés entre eux par des moyens de fixation appropriés.

6. Rotor centrifuge selon la revendication 1, caractérisé en ce que le disque (2) définit, en plus de la partie coudée (4) servant de butée radiale, une butée de pivotement horizontale servant de limitation lors du pivotement des tubes (17).

7. Rotor centrifuge selon la revendication 1, caractérisé en ce qu'il est prévu, comme montage pivotant, une bague circulaire en métal ou en fil qui est insérée dans le disque (2) ou reliée à celui-ci.
